# EUROPÄISCHE PATENTSCHRIFT

(11) **EP 3 020 876 B1**
(45) Veröffentlichungstag und Bekanntmachung des Hinweises auf die Patenterteilung: **02.08.2017**
(21) Anmeldenummer: 15194626.6
(22) Anmeldetag: 13.11.2015
(51) Int. Cl.: E03B 3/15

(54) **VORRICHTUNG ZUM REINIGEN EINES PERFORIERTEN BRUNNENROHRES**
DEVICE FOR CLEANING A PERFORATED WELL PIPE
DISPOSITIF DE NETTOYAGE D'UN FORAGE DE PUITS PERFORÉ

(30) Priorität: 14.11.2014 DE 202014008990 U
(43) Veröffentlichungstag der Anmeldung: 18.05.2016
(73) Patentinhaber: Bartsch Pumpen- und Wassertechnik, 28816 Stuhr (DE)
(72) Erfinder: Bartsch, Christoph, 28844 Weyhe-Leeste (DE)
(74) Vertreter: Eisenführ Speiser

(56) Entgegenhaltungen:
- EP-A1- 0 548 768
- EP-A1- 0 648 914
- US-A- 2 288 233

## Beschreibung

Die Erfindung betrifft eine Vorrichtung zum Reinigen eines perforierten Brunnenrohres, und vorzugsweise auch einer das Brunnenrohr umgebenden Schüttung, insbesondere in einem Tiefbrunnen gemäss dem Oberbegriff von Anspruch 1 Eine solche Vorrichtung wird auch als Regeneriergerät bezeichnet und dazu verwendet, die Filterschlitze im Brunnenrohr und das den Brunnen umgebende Kiesbett von Eisenablagerungen und/oder Manganablagerungen und/oder sonstigen Ablagerungen zu befreien, sodass der Wasserzufluss gewährleistet bleibt. Hierzu wird die Vorrichtung in das Brunnenrohr eingebracht, bevor sie ihren Betrieb aufnimmt. Gewöhnlich wird dabei die Vorrichtung an einer Trosse aufgehängt, die während des Einbringens der Vorrichtung in das Brunnenrohr von einer Rolle an einem Kran oder einem Gestell abgewickelt wird und bevorzugt aus einem Drahtseil oder einer Kette besteht, wobei während des Betriebes innerhalb des Brunnenrohres die Vorrichtung weiterhin mit der Trosse verbunden ist und nach Beendigung des Betriebes mithilfe der Trosse wieder aus dem Brunnenrohr herausgezogen wird. Ein gattungsgemässes Regeneriergerät wird durch die EP-A-0548768 offenbar. Es ist Aufgabe der vorliegenden Erfindung, eine Vorrichtung der eingangs genannten Art vorzuschlagen, mit der sich die Reinigung eines perforierten Brunnenrohres in einfacher und zugleich effektiver Weise bewerkstelligen lässt. Gelöst wird diese Aufgabe mit einer Vorrichtung zum Reinigen eines perforierten Brunnenrohres, und vorzugsweise auch einer das Brunnenrohr umgebenden Schüttung, insbesondere in einem Tiefbrunnen, mit einer Pumpe, mit einem, vorzugsweise länglichen und/oder rohrförmigen, Körper, der mindestens einen Einlass, durch den die Pumpe Flüssigkeit ansaugt, sowie mindestens einen ersten Auslass und einen zweiten Auslass aufweist, wobei die ersten und zweiten Auslässe zur Ausgabe der von der Pumpe gepumpten Flüssigkeit vorgesehen sind, mit mindestens einem ersten Dichtmittel und einem zweiten Dichtmittel, wobei die ersten und zweiten Dichtmittel am Körper angebracht und wahlweise in dichtenden Eingriff mit oder außer Eingriff von einer Innenwandung des Brunnenrohres bringbar sind und das zweite Dichtmittel unterhalb des ersten Dichtmittels von diesem beabstandet angeordnet ist, mit einem zwischen den ersten und zweiten Dichtmitteln gebildeten und von einem Abschnitt der Außenseite des Körpers begrenzten ersten Abteil, in den der erste Auslass mündet, während der zweite Auslass oberhalb des ersten Dichtmittels und somit oberhalb und außerhalb des ersten Abteils angeordnet ist, und mit einer Öffnungs- und Schließeinrichtung, die ausgebildet ist, in einem ersten Betriebszustand den ersten Auslass offen zu halten und den zweiten Auslass zu verschließen und in einem zweiten Betriebszustand den ersten Auslass zu verschließen und den zweiten Auslass offen zu halten.

Eine Besonderheit der erfindungsgemäßen Vorrichtung besteht insbesondere darin, dass sie zwischen einem ersten Betriebszustand "Umwälzen und Regenieren" und einem zweiten Betriebszustand "Abpumpen" umschaltbar ist und somit diese beiden Funktionen in sich vereint, sodass diese beiden Funktionen mit einer und derselben Vorrichtung durchgeführt werden.

Bevorzugte Ausführungen und Weiterbildungen der Erfindung sind in den abhängigen Ansprüchen angegeben.

So weist bevorzugt die Vorrichtung mindestens ein am Körper angebrachtes drittes Dichtmittel auf, das wahlweise in dichtenden Eingriff mit oder außer Eingriff von der Innenwandung des Brunnenrohres bringbar und unterhalb des zweiten Dichtmittels von diesen beabstandet angeordnet ist, wobei zwischen den zweiten und dritten Dichtmitteln ein von einem Abschnitt der Außenseite des Körpers begrenztes zweites Abteil gebildet wird, mit dem der Einlass kommuniziert. Sofern der Umwälz- und Regenerierbetrieb nicht bis zum Boden oder Sumpf des Brunnenrohres wirken soll, ist diese Ausführung besonders vorteilhaft, um den Umwälz- und Regenerierbetrieb nur jeweils für einen begrenzten Abschnitt innerhalb des Brunnenrohres in besonders intensiver und somit effektiver Weise durchzuführen. Außerdem hat diese Ausführung den weiteren Vorteil, dass zusätzlich zu den ersten und zweiten Dichtmitteln mithilfe des dritten Dichtmittels eine noch bessere Arretierung der Vorrichtung innerhalb des Brunnenrohres ermöglicht wird.

Vorzugsweise sind die Dichtmittel jeweils in einer den Körper im Wesentlichen umschließenden Anordnung nach Art einer Manschette vorgesehen, wodurch sich zum einen eine besonders effektive Dichtwirkung und zum anderen eine besonders gute Arretierwirkung ergibt.

Vorzugsweise sind am Körper Abstandshalter angebracht, die vom Körper vorspringen und an dessen freiem Ende jeweils ein Dichtmittel angeordnet ist. Bevorzugt sind die Abstandshalter als den Körper im Wesentlichen umschließender flanschartiger Ring ausgebildet. Des Weiteren sollten die Abstandshalter am Körper lösbar angebracht sein, sodass wahlweise Abstandshalter unterschiedlicher Ausdehnung in Abhängigkeit vom Öffnungsquerschnitt bzw. Durchmesser des Brunnenrohres verwendbar sind.

Bei einer weiteren bevorzugten Ausführung ist mindestens ein Dichtmittel in dichtenden Eingriff mit der Innenwandung des Brunnenrohres nur mit einer vorbestimmten Kraft bringbar, bei deren Überschreiten eine das Dichtmittel beaufschlagende Saug- oder Druckkraft ein, zumindest teilweises und/oder temporäres, Lösen des Eingriffes des Dichtmittels mit der Innenwandung des Brunnenrohres bewirkt. Mit dieser Ausführung lässt sich eine Art Notfallfunktion realisieren, um ein unbeabsichtigtes Verschieben der Vorrichtung innerhalb des Brunnenrohres aufgrund zu hoher Saug- oder Druckkräfte zu verhindern.

Zweckmäßigerweise weisen die Dichtmittel einen aufblasbaren Körper auf.

Bei einer weiteren bevorzugten Ausführung weist die Öffnungs- und Schließeinrichtung ein innerhalb des Körpers zwischen einer ersten Stellung und einer zweiten Stellung beweglich angeordnetes Betätigungselement auf und ist die Anordnung der ersten und zweiten Auslässe zueinander so getroffen und das Betätigungselement so ausgebildet, dass das Betätigungselement in der ersten Stellung den ersten Auslass offen hält und den zweiten Auslass verschließt und in einer zweiten Stellung den ersten Auslass verschließt und den zweiten Auslass offen hält. Dabei wird das Betätigungselement für den ersten Betriebszustand "Umwälzen und Regenerieren" in seine erste Stellung und für den zweiten Betriebszustand "Abpumpen" in seine zweite Stellung verbracht. Zweckmäßigerweise ist das Betätigungselement von einer, vorzugsweise hydraulischen oder pneumatischen oder elektrischen, Antriebseinrichtung bewegbar.

Bei einer weiteren bevorzugten Ausführung ist der erste Auslass an mindestens einer Außenseite des Körpers angeordnet, weist das Betätigungselement mindestens einen an mindestens einer Außenseite des Körpers angeordneten, bevorzugt hülsenförmig ausgebildeten, Abschnitt auf, der so ausgebildet und angeordnet ist, dass er sich in der ersten Stellung des Betätigungselementes in einem Abstand vom ersten Auslass befindet und somit den ersten Auslass freigibt und in der zweiten Stellung des Betätigungselementes den ersten Auslass bedeckt und somit verschließt.

Bevorzugt ist der zweite Auslass an der Oberseite des Körpers angeordnet.

Des Weiteren ist das Betätigungselement bevorzugt so ausgebildet, dass es in seiner ersten Stellung mit seiner Oberseite den zweiten Auslass verschließt und sich in seiner zweiten Stellung in einem Abstand vom zweiten Auslass befindet.

Vorzugsweise ist die Pumpe im Wesentlichen innerhalb des Körpers angeordnet.

Zweckmäßigerweise ist eine Flüssigkeitsleitung zum Einbringen von Flüssigkeit, insbesondere Reinigungsflüssigkeit, in einen Bereich zwischen Außenseite des Körpers und Innenwandung des Brunnenrohres vorgesehen, wobei diese Flüssigkeitsleitung bevorzugt in einem Bereich benachbart zum dritten Dichtmittel endet.

Bevorzugt weist der Körper im Wesentlichen die Form eines länglichen Rohres auf.

Bei einer weiteren bevorzugten Ausführung ist eine Steuerungseinrichtung vorgesehen, die ausgebildet ist, im ersten Betriebszustand den ersten Auslass zu öffnen, den zweiten Auslass zu verschließen und die ersten und zweiten Dichtmittel in dichtenden Eingriff mit der Innenwandung des Brunnenrohres zu bringen und im zweiten Betriebszustand den ersten Auslass zu verschließen, den zweiten Auslass zu öffnen und das erste Dichtmittel in Eingriff mit der Innenwandung des Brunnenrohres und das zweite Dichtmittel außer Eingriff von der Innenwandung des Brunnenrohres zu bringen.

Vorzugsweise ist des Weiteren die Steuerungseinrichtung so ausgebildet, sowohl im ersten Betriebszustand als auch im zweiten Betriebszustand das dritte Dichtmittel in Eingriff mit der Innenwandung des Brunnenrohres zu bringen. Bei einer Modifikation dieser Weiterbildung kann die Steuerungseinrichtung des Weiteren so ausgebildet sein, im ersten Betriebszustand wahlweise alternativ das dritte Dichtmittel außer Eingriff von der Innenwandung des Brunnenrohres zu bringen, um auf diese Weise den Umwälz- und Regenerierbetrieb bis zum Boden oder Sumpf des Brunnenrohres wirken zu lassen.

Des Weiteren ist bevorzugt die Steuerungseinrichtung ausgebildet, bei einem Wechsel zwischen dem ersten Betriebszustand und dem zweiten Betriebszustand die Pumpe außer Betrieb zu setzen, wobei insbesondere die Steuerungseinrichtung ausgebildet ist, die Pumpe bereits vor Verlassen des einen Betriebszustandes außer Betrieb zu setzen und erst nach vollständigem Erreichen des anderen Betriebszustandes wieder in Betrieb zu setzen. Auf diese Weise werden besonders effektiv eventuelle Fehlfunktionen vermieden und reibungslose Übergänge zwischen den verschiedenen Betriebszuständen gewährleistet. Bevorzugt weist die Steuerungseinrichtung einen Schalter auf, bei dessen Betätigung die Dichtmittel in dichtenden Eingriff mit der Innenwandung des Rohres nur mit der zuvor erwähnten vorbestimmten Kraft gebracht werden. Ein solcher Schalter wirkt als eine Art Notfallschalter, der vom Bediener betätigt wird, wenn die Vorrichtung innerhalb des Brunnenrohres Gefahr läuft, dass sie mit zu hohen Saug- oder Druckkräften beaufschlagt wird und sich dadurch in unbeabsichtigter Weise innerhalb des Brunnenrohres in Bewegung setzt.

Nachfolgend wird ein bevorzugtes Ausführungsbeispiel der Erfindung anhand der beiliegenden Zeichnungen näher erläutert. Es zeigen:
- Fig. 1: schematisch einen Längsschnitt durch ein Regeneriergerät gemäß einem bevorzugten Ausführungsbeispiel der Erfindung in einem ersten Betriebszustand "Umwälzen und Regenerieren" (a) und in einem zweiten Betriebszustand "Abpumpen" (b); und
- Fig. 2: schematisch einen Längsschnitt durch einen Brunnenrohrabschnitt und das darin eingesetzte Regeneriergerät von Fig. 1 mit Darstellung der Flussverläufe im ersten Betriebszustand "Umwälzen und Regenerieren" (a) und im zweiten Betriebszustand "Abpumpen" (b).

Das in den Figuren dargestellte Regeneriergerät gemäß einem bevorzugten Ausführungsbeispiel weist eine Pumpe 4 und einen Körper 6 auf, der im Wesentlichen die Form eines länglichen Rohres hat und dessen unterer Teil die Pumpe 4 aufnimmt oder bildet. Der besagte untere Teil des Körpers 6 ist im dargestellten Ausführungsbeispiel mit einem sog. Sauggehäuse 7 versehen, das einen Einlass 8 enthält, durch den die Pumpe 4 Flüssigkeit von außen ansaugt. Hierzu ist die Pumpe 4 mit einem nicht dargestellten Unterwassermotor ausgerüstet, der einen ebenfalls nicht dargestellten Pumpenmechanismus antreibt. Der Körper 6 ist als Hohlkörper ausgebildet und enthält somit einen Hohlraum, in den die Pumpe 4 die durch den Einlass 8 angesaugte Flüssigkeit pumpt. Das Gehäuse des Körpers 6 ist im dargestellten Ausführungsbeispiel als sog. Stufengehäuse ausgeführt.

Oberhalb der Pumpe 4 und des Einlasses 8 weist der Körper 6 einen ersten Auslass 10 auf, durch den im geöffneten Zustand die von der Pumpe 4 in den Hohlraum des Körpers gepumpte Flüssigkeit austreten kann. Aufgrund der abgebildeten Rechteckform kann der erste Auslass 10 auch als Fenster bezeichnet werden, wobei über den Umfang verteilt mehrere Fenster vorgesehen sein können, die gemeinsam den ersten Auslass 10 bilden. Oberhalb des ersten Auslasses 10 ist der Körper 6 mit einem zweiten Auslass 12 versehen, der im dargestellten Ausführungsbeispiel am oberen Ende des Körpers 6 ausgebildet und bevorzugt als Druckanschluss ausgeführt ist, an dem ein druckfester Schlauch anschließbar ist. Der zuvor angesprochene, im Inneren des Körpers 6 ausgebildete Hohlraum erstreckt sich von der Pumpe 4 am ersten Auslass 10 vorbei bis zum zweiten Auslass 12, sodass die von der Pumpe 4 durch den Einlass 8 in den Hohlraum des Körpers 6 geförderte Flüssigkeit wahlweise auch durch den zweiten Auslass 12 abgegeben werden kann.

Wie die Figuren des Weiteren erkennen lassen, ist am Körper 6 zwischen dem ersten Auslass 10 und dem zweiten Auslass 12 ein erstes Dichtmittel 14, zwischen dem Einlass 8 und dem ersten Auslass 10 ein zweites Dichtmittel 16 und im Bereich des Einlasses 8 ein drittes Dichtmittel 20 angeordnet. Die Dichtmittel 14, 16, 20 sind jeweils nach Art einer den Körper 6 umschließenden Manschette angeordnet und weisen jeweils ein in den Figuren im Einzelnen nicht dargestelltes, aufblasbares, ringförmiges Dichtkissen auf, das im aufgeblasenen Zustand in im Wesentlichen fester Anlage an der Innenwandung 2a des Brunnenrohres 2 (Fig. 2) anliegt und sich somit in dichtenden Eingriff mit dieser befindet und sich im entspannten Zustand außer Eingriff mit der Innenwandung 2a des Brunnenrohres 2 befindet, somit von dieser gelöst und geöffnet ist und in einem Abstand von dieser liegt. Bevorzugt kann für die Dichtmittel 14, 16, 20 ein in den Figuren im Einzelnen nicht erkennbar dargestellter ringförmiger Abstandshalter vorgesehen sein, der den Körper 6 umgebend an diesem angebracht ist und an dessen freiem Ende ein Dichtmittel angeordnet ist. Bevorzugt sind Abstandshalter mit unterschiedlicher radialer Ausdehnung verfügbar, wodurch eine Anpassung an Brunnenrohre mit unterschiedlicher Breite bzw. unterschiedlichem Durchmesser möglich ist. Zum Aufblasen ist ein entsprechender, in den Figuren nicht dargestellter Pumpmechanismus vorzusehen, der ein individuelles Aufblasen und Lösen des jeweiligen Dichtmittels unabhängig von den anderen Dichtmitteln erlaubt.

Wie Fig. 1a erkennen lässt, wird zwischen den ersten und zweiten Dichtmitteln 14, 16 ein erstes Abteil bzw. eine erste Kammer 18 gebildet, das nach innen von einem Abschnitt der Außenseite 6a des Körpers 6 und nach außen von der Innenwandung 2a des Brunnenrohres 2 (Fig. 2) begrenzt wird. Da der erste Auslass 10 zwischen den ersten und zweiten Dichtmitteln 14, 16 liegt, mündet er somit in die erste Kammer 18. Unterhalb der ersten Kammer 18 wird zwischen den zweiten und dritten Dichtmitteln 16, 20 ein zweites Abteil bzw. eine zweite Kammer 22 gebildet, das ebenfalls nach innen von der Außenseite 6a des Körpers 6 und nach außen von der Innenwandung 2a des Brunnenrohres 2 begrenzt wird. Da der Einlass 8 für die Pumpe 4 auf der Höhe des dritten Dichtmittels 20 ausgebildet ist, kommuniziert der Einlass 8 mit der zweiten Kammer 22.

Zum Schließen und Öffnen der beiden Auslässe 10, 12 ist ein Betätigungselement 24 vorgesehen, das zwischen einer in Fig. 1a gezeigten ersten Stellung und einer in Fig. 1b gezeigten zweiten Stellung in Längsrichtung des Körpers 6 bewegbar ist. Hierzu ist eine, vorzugsweise hydraulische oder pneumatische oder elektrische, Antriebseinrichtung 26 vorgesehen, die im dargestellten Ausführungsbeispiel innerhalb des Betätigungselementes 24 angeordnet ist und einerseits am Betätigungselement 24 angreift und sich andererseits in nicht näher dargestellter Weise am Körper 6 abstützt. Im dargestellten Ausführungsbeispiel ist die Antriebseinrichtung 26 für die Bewegung des Betätigungselementes 24 teleskopisch ausgebildet und befindet sich in der ersten Stellung des Betätigungselementes 24 gemäß Fig. 1a im ausgefahrenen Zustand und in der zweiten Stellung des Betätigungselementes 24 gemäß Fig. 1b im eingefahrenen Zustand. Die Anordnung der beiden Auslässe 10, 12 zueinander ist so getroffen und das Betätigungselement 24 so ausgebildet, dass das Betätigungselement 24 in der ersten Stellung gemäß Fig. 1a den ersten Auslass 10 offen hält und den zweiten Auslass 12 verschließt und in der zweiten Stellung gemäß Fig. 1b den ersten Auslass 10 verschließt und den zweiten Auslass 12 offen hält.

Wie die Figuren des Weiteren erkennen lassen, ist das Betätigungselement 24 an seinem unteren Ende mit einem hülsenförmigen Abschnitt 24a versehen, der die Außenseite 6a des Körpers 6 umgibt und so ausgebildet und angeordnet ist, dass er sich in der ersten Stellung des Betätigungselementes 24a gemäß Fig. 1a oberhalb des ersten Auslasses 10 befindet und somit den ersten Auslass 10 freigibt und in der zweiten Stellung des Betätigungselementes 24 gemäß Fig. 1b den ersten Auslass 10 bedeckt und somit verschließt. Des Weiteren weist im dargestellten Ausführungsbeispiel das Betätigungselement 24 ein geschlossenes oberes Ende 24b auf, mit dem es in seiner ersten Stellung den oberen zweiten Auslass 12 verschließt, wie Fig. 1a zu entnehmen ist, und sich in seiner zweiten Stellung in einem Abstand vom zweiten Auslass 12 befindet, und diesen dadurch öffnet, wie Fig. 1b zu entnehmen ist.

Des Weiteren ist in Fig. 1 ein sog. Schlauchpaket 28 angedeutet, das zum einen in den Figuren nicht im Einzelnen erkennbar dargestellte Druckluftleitungen zur Versorgung der Dichtmittel 14, 16, 20 mit Druckluft und zum anderen eine ebenfalls in den Figuren im Einzelnen nicht erkennbar dargestellte Flüssigkeitsleitung zum Einbringen von Flüssigkeit, insbesondere Reinigungsflüssigkeit, in einen Bereich zwischen der Außenseite 6a des Körpers 6 und der Innenwandung 2a des Brunnenrohres 2 (Fig. 2) umfasst, wobei im dargestellten Ausführungsbeispiel die Flüssigkeitsleitung in einem Bereich benachbart zum Einlass 8 und zum dritten Dichtmittel 20 endet. Ferner enthält das Schlauchpaket 28 noch eine in den Figuren ebenfalls nicht erkennbar dargestellte Probenentnahmeleitung, die wie die zuvor erwähnte Flüssigkeitsleitung als Schlauch oder Rohr ausgebildet sein kann und dazu dient, zu Prüfzwecken aus dem Brunnenrohr 2 Flüssigkeit abzugeben, die neben der Reinigungsflüssigkeit auch Brunnenwasser sowie Verunreinigungen enthält; insbesondere wird in Abhängigkeit vom Prüfungsergebnis die Zugabe von Reinigungsflüssigkeit erhöht oder auch verringert.

Schließlich ist eine in den Figuren nicht dargestellte Steuerungseinrichtung vorgesehen, die die Dichtmittel 14, 16, 20 und das Betätigungselement 24 so steuert, dass im ersten Betriebszustand "Umwälzen und Regenerieren" das Betätigungselement 24 in seine erste Stellung gemäß Fig. 1a bewegt wird, um den ersten Auslass 10 zu öffnen und den zweiten Auslass 12 zu verschließen, und alle drei Dichtmittel 14, 16, 20 durch Beaufschlagung mit Druckluft in Eingriff mit der Innenwandung 2a des Brunnenrohres 2 gebracht werden und im zweiten Betriebszustand "Abpumpen" das Betätigungselement 24 in seine zweite Stellung gemäß Fig. 1b bewegt wird, um den ersten Auslass 10 zu verschließen und den zweiten Auslass 12 zu öffnen, und das erste Dichtmittel 14 in Eingriff mit der Innenwandung 2a des Brunnenrohres 2 und das zweite Dichtmittel 16 außer Eingriff von der Innenwandung 2a des Brunnenrohres 2 gebracht und somit von dieser gelöst wird.

Das in den Figuren dargestellte Regeneriergerät ist mit dem oberen Ende seines Gehäuses benachbart zum zweiten Auslass 12 an einer in den Figuren nicht gezeigten Trosse aufgehängt, die während des Einbringens des Regeneriergerätes in das Brunnenrohr 2 von einer Rolle an einem ebenfalls nicht dargestellten Kran oder entsprechenden Gestell abgewickelt wird und bevorzugt aus einem Drahtseil oder einer Kette besteht.

Im ersten Betriebszustand, in dem das Regeneriergerät nicht nur in Fig. 1a, sondern auch in Fig. 2a dargestellt ist, wird zunächst eine Regenerierflüssigkeit über das Schlauchpaket 28 in den Einlass 8 geleitet. Vom Einlass 8 wird die Regenerierflüssigkeit mithilfe der Pumpe 4 in das Innere des Körpers 6 und von dort nach oben gepumpt, was in Fig. 2a durch den Pfeil 30 angedeutet ist. Diese Flüssigkeit tritt dann aus dem geöffneten ersten Auslass 10 im Bereich der oberen Kammer 18 aus und gelangt aufgrund des Druckes der Pumpe 4 durch die perforierte Innenwandung 2a des Brunnenrohres 2 in den das Brunnenrohr 2 umgebenden Bereich, bei dem es sich gewöhnlich um ein Kiesbett handelt. Anschließend tritt die Flüssigkeit, deren Verlauf in Fig. 2a schematisch anhand von Pfeilen 32 angedeutet ist, von außen wieder durch die perforierte Innenwandung 2a in das Brunnenrohr 2 ein und gelangt dort in die untere zweite Kammer 22, wo sie dann durch den Einlass 8 von der Pumpe 4 angesogen und wieder in das Innere des Körpers 2 und dort nach oben in Richtung des Pfeils 30 gepumpt wird. Somit wird die Regenerierflüssigkeit einer Umwälzung in Richtung der in Fig. 2a gezeigten Pfeile 30, 32 unterworfen. Befindet sich dabei genügend Regenerierflüssigkeit im Umwälzprozess, wird die Zufuhr neuer Regenerierflüssigkeit durch das Schlauchpaket 28 eingestellt.

Während gemäß der Darstellung von Fig. 2a der Umwälzvorgang nur auf die beiden Kammern 18, 22 (Fig. 1a) beschränkt ist, welche sich nur über einen vertikalen Abschnitt des Brunnenrohres 2 erstrecken, ist es im ersten Betriebszustand "Umwälzen und Regenerieren" alternativ auch denkbar, das untere dritte Dichtmittel 20 außer Eingriff von der Innenwandung 2a des Brunnenrohres 2 zu bringen und somit von diesem zu lösen. Dies hat zur Folge, dass der Umwälzprozess auch Abschnitte des Brunnenrohres unterhalb der dritten Dichtung 20 erfasst und gegebenenfalls sogar bis zum Boden bzw. Sumpf des Brunnenrohres reicht.

Für den zweiten Betriebszustand "Abpumpen", in dem das Regeneriergerät nicht nur in Fig. 1b, sondern auch in Fig. 2b gezeigt ist, wird das mittlere zweite Dichtmittel 16 außer Eingriff von der Innenwandung 2a des Brunnenrohres 2 gebracht und somit von dieser gelöst und geöffnet, während das Betätigungselement 24 in seine zweite Stellung verbracht wird, um den ersten Auslass 10 zu schließen und den zweiten Auslass 12 zu öffnen. Dadurch kann die in der Umgebung des Brunnenrohres 2 befindliche Regenerierflüssigkeit aus einem Bereich abgepumpt werden, der sich auf Höhe der beiden Kammer 18, 22 befindet und dessen vertikale Höhe der Summe der vertikalen Höhen der beiden Kammern 18, 22 entspricht. Aus diesem Bereich wird mithilfe der Saugwirkung der Pumpe 4 die Flüssigkeit in Richtung auf das untere dritte Dichtmittel 20, das sich ja noch in Eingriff mit der Innenwandung 2a des Brunnenrohres 2 befindet, gezogen und durch den Einlass 8 (Fig. 1) angesaugt, was in Fig. 2b anhand der Pfeile 34 schematisch angedeutet ist. Die durch den Einlass 8 gezogene Flüssigkeit wird von der Pumpe 4 in das Innere des Körpers 6 und dort gemäß dem in Fig. 2b dargestellten Pfeil 30 nach oben bis zum zweiten Auslass 12 gepumpt, wo sie dann das Regeneriergerät und somit auch das Brunnenrohr 2 verlässt.

Bei einem Wechsel zwischen den beiden Betriebszuständen wird die Pumpe 4 von der Steuerungseinrichtung bevorzugt so gesteuert, dass sie bereits vor Verlassen des einen Betriebszustandes außer Betrieb gesetzt und erst nach vollständigem Erreichen des anderen Betriebszustandes wieder in Betrieb gesetzt wird.

Des Weiteren ist an die Steuerungseinrichtung ein ebenfalls in den Figuren nicht dargestellter Schalter angeschlossen, dessen Betätigung dazu führt, dass die Kraft oder der Druck, womit der Eingriff eines Dichtmittels 14, 16 oder 20 mit der Innenwandung 2a des Brunnenrohrs 2 bewirkt wird, einen vorbestimmten Wert nicht übersteigt oder für den Fall, dass bereits eine höhere Kraft bzw. ein höherer Druck anliegt, auf den vorbestimmten Wert reduziert wird. Dieser vorbestimmte Wert ist so zu bemessen, dass bei dessen Überschreiten eine das Dichtmittel 14, 16, 20 beaufschlagende Saug- oder Druckkraft, verursacht durch das Pumpen der Reinigungsflüssigkeit, ein, zumindest teilweises und/oder temporäres, Lösen des Dichtmittels 14, 16, 20 von der Innenwandung 2a des Brunnenrohres 2 bewirkt. Somit wirkt ein solcher Schalter als eine Art Notfallschalter, der vom Bediener betätigt wird, wenn das Regeneriergerät innerhalb des Brunnenrohres 2 Gefahr läuft, dass es mit zu hohen Saug- oder Druckkräften seitens der Flüssigkeit beaufschlagt wird und sich dadurch in unbeabsichtigter Weise innerhalb des Brunnenrohres 2 in Bewegung setzt. Vorzugsweise sollen mit Betätigung eines solchen Schalters gleichzeitig sämtliche Dichtmittel 14, 16, 20 entsprechend gesteuert werden.

Ist der zuvor beschriebene zweistufige Prozess abgeschlossen, werden alle Dichtmittel 14, 16, 20 entlastet und somit außer Eingriff von der Innenwandung 2a des Brunnenrohres 2 gebracht und das Regeneriergerät innerhalb des Brunnenrohres 2 um ein entsprechendes Maß verschoben, welches bevorzugt der Summe der vertikalen Höhen der beiden Kammern 18, 22 entspricht. Dieser Vorgang wiederholt sich, bis der zu behandelnde Bereich innerhalb des Brunnenrohres 2 oder das Brunnenrohr 2 über die gesamte Länge abgearbeitet ist.

Dabei hängt das Regeneriergerät weiterhin an der zuvor erwähnten Trosse, welche nach Abschluss eines jeden zuvor beschriebenen Verfahrens um das erwähnte entsprechende Maß ab- oder aufgewickelt wird. Nach Beendigung des gesamten Betriebes wird dann das Regeneriergerät mithilfe der Trosse wieder vollständig aus dem Brunnenrohr 2 herausgezogen.

Die Funktionen und hierfür vorgesehene, in den Figuren nicht dargestellte Stellglieder des Regeneriergerätes lassen sich wahlweise je nach Ausführung pneumatisch und/oder hydraulisch und/oder elektrisch und/oder elektromagnetisch und/oder elektronisch bedienen und steuern. Bevorzugt ist die erwähnte Steuerungseinrichtung für einen vollautomatischen Betrieb ausgelegt. Hierfür kann vorzugsweise eine speicherprogrammierbare Steuerung verwendet werden, die sowohl im Handbetrieb als auch im Automatikbetrieb genutzt werden kann.

## Patentansprüche

1. Vorrichtung zum Reinigen eines perforierten Brunnenrohres (2), und vorzugsweise auch einer das Brunnenrohr umgebenden Schüttung, insbesondere in einem Tiefbrunnen,
mit einer Pumpe (4),
mit einem, vorzugsweise länglichen und/oder rohrförmigen, Körper (6), der mindestens einen Einlass (8), durch den die Pumpe (4) Flüssigkeit ansaugt, sowie mindestens einen ersten Auslass (10) und einen zweiten Auslass (12) aufweist, wobei die ersten und zweiten Auslässe (10,12) zur Ausgabe der von der Pumpe (4) gepumpten Flüssigkeit vorgesehen sind,
mit mindestens einem ersten Dichtmittel (14) und einem zweiten Dichtmittel (16), wobei die ersten und zweiten Dichtmittel (14,16) am Körper (6) angebracht sind, wobei das zweite Dichtmittel (16) unterhalb des ersten Dichtmittels (14) von diesem beabstandet angeordnet ist, mit einem zwischen den ersten und zweiten Dichtmitteln (14, 16) gebildeten und von einem Abschnitt der Außenseite (6a) des Körpers (6) begrenzten ersten Abteil (18), in den der erste Auslass (10) mündet, während der zweite Auslass (12) oberhalb des ersten Dichtmittels (14) und somit oberhalb und außerhalb des ersten Abteils (18) angeordnet ist, **dadurch gekennzeichnet, dass** die Dichtmittel (14, 16) wahlweise in dichtenden Eingriff mit oder ausser Eingriff von einer Innenwandung (2a) des Brunnenrohres (2) bringbar sind,
und dass die Vorrichtung eine Öffnungs- und Schließeinrichtung aufweist, die ausgebildet ist, in einem ersten Betriebszustand den ersten Auslass (10) offen zu halten und den zweiten Auslass (12) zu verschließen und in einem zweiten Betriebszustand den ersten Auslass (10) zu verschließen und den zweiten Auslass (12) offen zu halten.

2. Vorrichtung nach Anspruch 1,
mit mindestens einem am Körper (6) angebrachten dritten Dichtmittel (20), das wahlweise in dichtenden Eingriff mit oder außer Eingriff von der Innenwandung (2a) des Brunnenrohres (2) bringbar und unterhalb des zweiten Dichtmittels (16) von diesem beabstandet angeordnet ist, und mit einem zwischen den zweiten und dritten Dichtmitteln (16, 20) gebildeten und von einem Abschnitt der Außenseite des Körpers (6) begrenzten zweiten Abteil (22), mit dem der Einlass (8) kommuniziert.

3. Vorrichtung nach Anspruch 1 oder 2, bei welcher mindestens eines der
Dichtmittel (14, 16, 20) in einer den Körper (6) im Wesentlichen umschließenden Anordnung nach Art einer Manschette vorgesehen ist.

4. Vorrichtung nach mindestens einem der vorangegangen Ansprüche, mit mindestens einem am Körper (6) angebrachten und vom Körper (6) vorspringenden Abstandshalter, an dessen freiem Ende ein Dichtmittel angeordnet ist.

5. Vorrichtung nach den Ansprüchen 3 und 4, bei welcher der Abstandshalter als den Körper (6) im Wesentlichen umschließender flanschartiger Ring ausgebildet ist.

6. Vorrichtung nach Anspruch 4 oder 5, bei welcher der Abstandshalter am Körper (6) lösbar angebracht ist, so dass wahlweise Abstandshalter unterschiedlicher Ausdehnung in Abhängigkeit vom Öffnungsquerschnitt des Brunnenrohres verwendbar sind.

7. Vorrichtung nach mindestens einem der vorangegangenen Ansprüche, bei welcher mindestens eines der Dichtmittel (14, 16, 20) in dichtenden
Eingriff mit der Innenwandung des Brunnenrohres (2) nur mit einer vorbestimmten Kraft bringbar ist, bei deren Überschreiten eine das Dichtmittel beaufschlagende Saug- oder Druckkraft ein, zumindest teilweises und/oder temporäres, Lösen des Eingriffes des Dichtmittels mit der Innenwandung des Brunnenrohres (2) bewirkt.

8. Vorrichtung nach mindestens einen der vorangegangenen Ansprüche, bei welcher mindestens eines der Dichtmittel (14, 16, 20) einen aufblasbaren Körper (6) aufweist.

9. Vorrichtung nach mindestens einen der vorangegangenen Ansprüche, bei welcher die Öffnungs- und Schließeinrichtung ein innerhalb des Körpers (6) zwischen einer ersten Stellung und einer zweiten Stellung beweglich angeordnetes Betätigungselement (24) aufweist und die Anordnung der ersten und zweiten Auslässe (10,12) zueinander so getroffen und das Betätigungselement (24) so ausgebildet ist, dass das Betätigungselement (24) in der ersten Stellung den ersten Auslass (10) offen hält und den zweiten Auslass (12) verschließt und in einer zweiten Stellung den ersten Auslass (10) verschließt und den zweiten Auslass (12) offen hält.

10. Vorrichtung nach mindestens einen der vorangegangenen Ansprüche, bei welcher der erste Auslass (10) an mindestens einer Außenseite (6a) des Körpers (6) angeordnet ist, das Betätigungselement (24) mindestens einen an mindestens einer Außenseite des Körpers (6) angeordneten, bevorzugt hülsenförmig ausgebildeten, Abschnitt (24a) aufweist, der so ausgebildet und angeordnet ist, dass er sich in der ersten Stellung des Betätigungselementes (24) in einem Abstand vom ersten Auslass (10) befindet und somit den ersten Auslass (10) freigibt und in der zweiten Stellung des Betätigungselementes (24) den ersten Auslass (10) bedeckt und somit verschließt.

11. Vorrichtung nach mindestens einen der vorangegangenen Ansprüche, bei welcher der zweite Auslass (12) an der Oberseite des Körpers (6) angeordnet ist.

12. Vorrichtung nach den Ansprüchen 9 und 11, bei welcher das Betätigungselement (24) so ausgebildet ist, dass es in seiner ersten Stellung mit seiner Oberseite (24b) den zweiten Auslass (12) verschließt und sich in seiner zweiten Stellung in einem Abstand vom zweiten Auslass (12) befindet.

13. Vorrichtung nach mindestens einem der vorangegangenen Ansprüche, mit einer Steuerungseinrichtung, die ausgebildet ist, im ersten Betriebszustand den ersten Auslass (10) zu öffnen, den zweiten Auslass (12) zu verschließen und die ersten und zweiten Dichtmittel (14, 16) in dichtenden Eingriff mit der Innenwandung (2a) des Brunnenrohres (2) zu bringen und im zweiten Betriebszustand den ersten Auslass (10) zu verschließen, den zweiten Auslass (12) zu öffnen und das erste Dichtmittel (14) in Eingriff mit der Innenwandung (2a) des Brunnenrohres (2) und das zweite Dichtmittel (16) außer Eingriff von der Innenwandung (2a) des Brunnenrohres (2) zu bringen.

14. Vorrichtung nach den Ansprüchen 2 und 13, bei welcher die Steuerungseinrichtung so ausgebildet ist, sowohl im ersten Betriebszustand als auch im zweiten Betriebszustand das dritte Dichtmittel (20) in Eingriff mit der Innenwandung (2a) des Brunnenrohres (2) zu bringen.

15. Vorrichtung nach Anspruch 14, bei welcher die Steuerungseinrichtung so ausgebildet ist, im ersten Betriebszustand alternativ das dritte Dichtmittel (20) außer Eingriff von der Innenwandung des Brunnenrohres (2) zu bringen.

16. Vorrichtung nach mindestens einem der Ansprüche 13 bis 15, bei welcher die Steuerungseinrichtung ausgebildet ist, bei einem Wechsel zwischen dem ersten Betriebszustand und dem zweiten Betriebszustand die Pumpe (4) außer Betrieb zu setzen, wobei insbesondere die Steuerungseinrichtung ausgebildet ist, die Pumpe (4) bereits vor Verlassen des einen Betriebszustandes außer Betrieb zu setzen und erst nach vollständigem Erreichen des anderen Betriebszustandes wieder in Betrieb zu setzen.

17. Vorrichtung nach mindestens einem der Ansprüche 13 bis 16 sowie nach Anspruch 7, bei welcher die Steuerungseinrichtung einen Schalter aufweist, bei dessen Betätigung das mindestens eine Dichtmittel (14, 16, 20) in dichtenden Eingriff mit der Innenwandung (2a) des Brunnenrohres (2) nur mit der vorbestimmten Kraft gebracht wird.

## Claims

1. Device for cleaning a perforated well pipe (2), and preferably also a discharge surrounding the well pipe, in particular in a deep well,
comprising a pump (4),
comprising a preferably elongated and/or tubular body (6), which comprises at least one inlet (8) through which the pump (4) suctions fluid, and at least one first outlet (10) and a second outlet (12), wherein the first and second outlets (10, 12) are provided for the output of fluid pumped by the pump (4),
comprising at least one first sealing means (14) and one second sealing means (16), wherein the first and second sealing means (14, 16) are attached to the body (6), wherein the second sealing means (16) is arranged underneath the first sealing means (14) at a distance from the latter, with a first compartment (18) formed between the first and second sealing means (14, 16) and delimited by a section of the outside (6a) of the body (6), into which compartment the first outlet (10) leads, whereas the second outlet (12) is arranged above the first sealing means (14) and thus above and outside the first compartment (18), **characterised in that** the sealing means (14, 16) can be moved optionally into sealing engagement with or disengaged from an inner wall (2a) of the well pipe (2), and **in that** the device comprises an opening and closing device, which is designed to keep the first outlet (10) open in a first operating mode and to close the second outlet (12) and in a second operating mode to close the first outlet (10) and keep the second outlet (12) open.

2. Device according to claim 1,
comprising at least one third sealing means (20) attached to the body (6), which can be brought optionally into sealing engagement with or disengaged from the inner wall (2a) of the well pipe (2) and is arranged underneath the second sealing means (16) at a distance from the latter, and with a second compartment (22) formed between the second and third sealing means (16, 20) and delimited by a section of the outside of the body (6), with which compartment the inlet (8) communicates.

3. Device according to claim 1 or 2, in which at least one of the sealing means (14, 16, 20) is provided in an arrangement essentially surrounding the body (6) in the form of a cuff.

4. Device according to at least one of the preceding claims, comprising at least one spacer attached to the body (6) and projecting from the body (6), at the free end of which spacer a sealing means is arranged.

5. Device according to claims 3 and 4, in which the spacer is designed as a flange-like ring essentially surrounding the body (6).

6. Device according to claim 4 or 5, in which the spacer is attached releasably to the body (6) so that it is possible optionally to use spacers with different expansions depending on the opening cross-section of the well pipe.

7. Device according to at least one of the preceding claims, in which at least one of the sealing means (14, 16, 20) can be moved into sealing engagement with the inner wall of the well pipe (2) only with predetermined force, and if the latter is exceeded a suction or compression force loading the sealing means causes the at least partial and/or temporary release of the engagement of the sealing means with the inner wall of the well pipe (2).

8. Device according to at least one of the preceding claims, in which at least one of the sealing means (14, 16, 20) comprises an inflatable body (6).

9. Device according to at least one of the preceding claims, in which the opening and closing device comprises an activating element (24) arranged movably inside the body (6) between a first position and a second position and the arrangement of the first and second outlets (10, 12) relative to one another is such and the activating element (24) is designed so that in the first position the activating element (24) holds the first outlet (10) open and closes the second outlet (12) and in a second position closes the first outlet (10) and keeps the second outlet (12) open.

10. Device according to at least one of the preceding claims, in which the first outlet (10) is arranged on at least one external side (6a) of the body (6), the activating element (24) comprises at least one preferably sleeve-like section (24a) arranged on at least one external side of the body (6), which section is designed and arranged so that it is located in the first position of the activating element (24) at a distance from the first outlet (10) and thus releases the first outlet (10) and in the second position of the activating element (24) covers the first outlet (10) and thus closes it.

11. Device according to at least one of the preceding claims, in which the second outlet (12) is arranged on the upper side of the body (6).

12. Device according to claim 9 and 11, in which the activating element (24) is designed so that in its first position it closes the second outlet (12) with its upper side (24b) and in its second position it is located at a distance from the second outlet (12).

13. Device according to at least one of the preceding claims comprising a control device, which in the first operating mode is designed to open the first outlet (10), to close the second outlet (12) and move the first and second sealing means (14, 16) into sealing engagement with the inner wall (2a) of the well pipe (2), and in the second operating mode to close the first outlet (10), to open the second outlet (12) and to move the first sealing means (14) into engagement with the inner wall (2a) of the well pipe (2) and to move the second sealing means (16) out of engagement with the inner wall (2a) of the well pipe (2).

14. Device according to claims 2 and 13, in which the control device is designed, both in the first operating mode and in the second operating mode, to move the third sealing means (20) into engagement with the inner wall (2a) of the well pipe (2).

15. Device according to claim 14, in which the control device is designed in the first operating mode alternatively to move the third sealing means (20) out of engagement with the inner wall of the well pipe (2).

16. Device according to at least one of claims 13 to 15, in which the control device is designed, when changing between the first operating mode and the second operating mode, to disable the pump (4), wherein in particular the control device is designed to disable the pump (4) before leaving one operating mode and only switch it on after completely reaching the other operating mode.

17. Device according to at least one of claims 13 to 16 and according to claim 7, in which the control device has a switch, which when activated moves the at least one sealing means (14, 16, 20) into sealing engagement with the inner wall (2a) of the well pipe (2) only with predetermined force.

## Revendications

1. Dispositif servant à nettoyer un tubage de puits (2) perforé, et de préférence également un remblai entourant le tubage de puits, en particulier dans un puits profond,
avec une pompe (4),
avec un corps (6) de préférence allongé et/ou de forme tubulaire, qui présente au moins une entrée (8), par laquelle la pompe (4) aspire du liquide, ainsi qu'au moins une première sortie (10) et une deuxième sortie (12), dans lequel les première et deuxième sorties (10, 12) sont prévues pour distribuer le liquide pompé par la pompe (4),
avec au moins un premier moyen d'étanchéité (14) et un deuxième moyen d'étanchéité (16), dans lequel les premier et deuxième moyens d'étanchéité (14, 16) sont installés au niveau du corps (6), dans lequel le deuxième moyen d'étanchéité (16) est disposé sous le premier moyen d'étanchéité (14) de manière espacée de celui-ci,
avec un premier compartiment (18) formé entre les premier et deuxième moyens d'étanchéité (14, 16) et délimité par une section du côté extérieur (6a) du corps (6), dans lequel compartiment la première sortie (10) débouche, tandis que la deuxième sortie (12) est disposée au-dessus du premier moyen d'étanchéité (14) et, ainsi, au-dessus et à l'extérieur du premier compartiment (18), **caractérisé en ce que** les moyens d'étanchéité (14, 16) peuvent au choix être amenés en prise tout en assurant l'étanchéité avec une paroi intérieure (2a) du tubage de puits (2) ou hors prise de celle-ci,
et que le dispositif présente un système d'ouverture et de fermeture, qui est réalisé pour, dans un premier état de fonctionnement, maintenir la première sortie (10) ouverte et fermer la deuxième sortie (12) et pour, dans un deuxième état de fonctionnement, fermer la première sortie (10) et maintenir la deuxième sortie (12) ouverte.

2. Dispositif selon la revendication 1,
avec au moins un troisième moyen d'étanchéité (20) installé au niveau du corps (6), lequel peut au choix être amené en prise tout en assurant l'étanchéité avec la paroi intérieure (2a) du tubage de puits (2) ou hors prise de celle-ci et qui est disposé sous le deuxième moyen d'étanchéité (16) de manière espacée de celui-ci, et
avec un deuxième compartiment (22), formé entre les deuxième et troisième moyens d'étanchéité (16, 20) et délimité par une section du côté extérieur du corps (6), avec lequel compartiment l'entrée (8) communique.

3. Dispositif selon la revendication 1 ou 2, dans lequel au moins un des moyens d'étanchéité (14, 16, 20) est prévu selon une disposition, entourant sensiblement le corps (6), à la manière d'une manchette.

4. Dispositif selon au moins l'une quelconque des revendications précédentes, avec au moins un écarteur installé au niveau du corps (6) et faisant saillie du corps (6), au niveau de l'extrémité libre duquel écarteur est disposé un moyen d'étanchéité.

5. Dispositif selon les revendications 3 et 4, dans lequel l'écarteur est réalisé sous la forme d'une bague de type bride entourant sensiblement le corps (6).

6. Dispositif selon la revendication 4 ou 5, dans lequel l'écarteur est installé de manière amovible au niveau du corps (6) de sorte qu'au choix des écarteurs à allongement différent puissent être employés en fonction de la section transversale d'ouverture du tubage de puits.

7. Dispositif selon au moins l'une quelconque des revendications précédentes, dans lequel au moins un des moyens d'étanchéité (14, 16, 20) peut être amené en prise tout en assurant l'étanchéité avec la paroi intérieure du tubage de puits (2) seulement avec une force prédéfinie, lors du dépassement de laquelle une force d'aspiration ou de pression appliquée sur le moyen d'étanchéité entraîne un détachement, au moins partiel et/ou temporaire, de la prise du moyen d'étanchéité avec la paroi intérieure du tubage de puits (2).

8. Dispositif selon au moins l'une quelconque des revendications précédentes, dans lequel au moins un des moyens d'étanchéité (14, 16, 20) présente un corps (6) pouvant être soufflé.

9. Dispositif selon au moins l'une quelconque des revendications précédentes, dans lequel le système d'ouverture et de fermeture présente un élément d'actionnement (24) disposé à l'intérieur du corps (6) de manière mobile entre une première position et une deuxième position, et la disposition des première et deuxième sorties (10, 12) l'une par rapport à l'autre est décidée de telle sorte et l'élément d'actionnement (24) est réalisé de telle sorte que l'élément d'actionnement (24), dans la première position, maintient la première sortie (10) ouverte et ferme la deuxième sortie (12) et, dans une deuxième position, ferme la première sortie (10) et maintient la deuxième sortie (12) ouverte.

10. Dispositif selon au moins l'une quelconque des revendications précédentes, dans lequel la première sortie (10) est disposée au niveau au moins d'un côté extérieur (6a) du corps (6), l'élément d'actionnement (24) présente au moins une section (24a) disposée au niveau au moins d'un côté extérieur du corps (6), réalisée de manière préférée en forme de douille, laquelle section est réalisée et disposée de telle sorte qu'elle se trouve, dans la première position de l'élément d'actionnement (24), à une distance donnée de la première sortie (10) et dégage ainsi la première sortie (10) et qu'elle recouvre et ainsi ferme, dans la deuxième position de l'élément d'actionnement (24), la première sortie (10).

11. Dispositif selon au moins l'une quelconque des revendications précédentes, dans lequel la deuxième sortie (12) est disposée au niveau du côté supérieur du corps (6).

12. Dispositif selon les revendications 9 et 11, dans lequel l'élément d'actionnement (24) est réalisé de telle sorte qu'il ferme, dans sa première position, par son côté supérieur (24b), la deuxième sortie (12) et qu'il se trouve, dans sa deuxième position, à une distance donnée de la deuxième sortie (12).

13. Dispositif selon au moins l'une quelconque des revendications précédentes, avec un système de commande, qui est réalisé pour, dans le premier état de fonctionnement, ouvrir la première sortie (10), fermer la deuxième sortie (12) et amener les premier et deuxième moyens d'étanchéité (14, 16) en prise tout en assurant l'étanchéité avec la paroi intérieure (2a) du tubage de puits (2) et pour, dans le deuxième état de fonctionnement, fermer la première sortie (10), ouvrir la deuxième sortie (12) et amener le premier moyen d'étanchéité (14) en prise avec la paroi intérieure (2a) du tubage de puits (2) et amener le deuxième moyen d'étanchéité (16) hors prise de la paroi intérieure (2a) du tubage de puits (2).

14. Dispositif selon les revendications 2 et 13, dans lequel le système de commande est réalisé de manière à amener, à la fois dans le premier état de fonctionnement et dans le deuxième état de fonctionnement, le troisième moyen d'étanchéité (20) en prise avec la paroi intérieure (2a) du tubage de puits (2).

15. Dispositif selon la revendication 14, dans lequel le système de commande est réalisé de manière à amener, dans le premier état de fonctionnement, en variante, le troisième moyen d'étanchéité (20) hors prise de la paroi intérieure du tubage de puits (2).

16. Dispositif selon au moins l'une quelconque des revendications 13 à 15, dans lequel le système de commande est réalisé pour mettre hors service la pompe (4) dans le cas d'un passage entre le premier état de fonctionnement et le deuxième état de fonctionnement, dans lequel en particulier le système de commande est réalisé pour mettre hors service la pompe (4) déjà avant qu'un état de fonctionnement ne soit quitté et pour la remettre en service seulement une fois que l'autre état fonctionnement est totalement atteint.

17. Dispositif selon au moins l'une quelconque des revendications 13 à 16 ainsi que selon la revendication 7, dans lequel le système de commande présente un commutateur, lors de l'actionnement duquel l'au moins un moyen d'étanchéité (14, 16, 20) est amené en prise tout en assurant l'étanchéité avec la paroi intérieure (2a) du tubage de puits (2) seulement avec la force prédéfinie.
